# EUROPÄISCHE PATENTSCHRIFT

(11) **EP 0 795 081 B1**
(45) Veröffentlichungstag und Bekanntmachung des Hinweises auf die Patenterteilung: **27.05.1998**
(21) Anmeldenummer: 95940120.9
(22) Anmeldetag: 30.11.1995
(51) Int. Cl.: F02M 51/06, F15B 5/00

(54) **ELEKTROHYDRAULISCHER ANTRIEB**
ELECTROHYDRAULIC DRIVE
COMMANDE ELECTRO-HYDRAULIQUE

(30) Priorität: 30.11.1994 DE 4442649
(43) Veröffentlichungstag der Anmeldung: 17.09.1997
(73) Patentinhaber: SIEMENS AKTIENGESELLSCHAFT, 80333 München (DE)
(72) Erfinder: KAPPEL, Andreas, D-81369 München (DE); MOCK, Randolf, D-81739 München (DE)
(86) Internationale Anmeldenummer: DE9501702
(87) Internationale Veröffentlichungsnummer: WO9617165

(56) Entgegenhaltungen:
- DE-C- 4 306 073
- DE-C- 4 406 522

## Beschreibung

### 1. Einleitung und Stand der Technik

Das aus der DE4306073C, die den nächstkommenden Stand der Technik bildet, bekannte Einspritzventil enthält einen kompakt aufgebauten Antrieb, der sehr gute dynamische Eigenschaften besitzt und auch bei hohen Betätigungsfrequenzen (f > 1 kHz) noch zuverlässig arbeitet. Da der Antrieb Ventilöffnungs- und Schließzeiten im Bereich von τ ≤ 0,1 ms ermöglicht, lassen sich auch kleinste Kraftstoffmengen genau dosiert und reproduzierbar in den Brennraum eines Motors einspritzen. Hauptkomponenten des Antriebs sind ein den primären Stellweg erzeugender Piezoaktor und ein hydraulischer Hubtransformator, der im wesentlichen aus einem vom Piezoaktor angetriebenen Druckkolben und einem in einer Druckkolbenbohrung axial verschiebbar gelagerten, mit der Ventilnadel verbundenen Hubkolben besteht. Der in einer der Hydraulikkammern angeordnete Piezoaktor stützt sich gehäuseseitig auf einer Kugelkappenlagerung ab. Diese Maßnahme gewährleistet, daß der Aktor auch bei einer herstellungsbedingten Nichtparallelität seiner Endflächen immer ganzflächig am Druckkolben anliegt und keine Hubeinbußen auftreten.

Der Aufbau des bekannten Ventils stellt hohe Anforderungen an die Axialsymmetrie und Maßhaltigkeit der einzelnen Komponenten. Insbesondere den mehrfach geführten Hubkolben muß man bis auf wenige µm genau fertigen, um ein Verkanten bzw. Klemmen zu verhindern. Dies erschwert die Massenproduktion und verteuert die Herstellung des Ventils erheblich.

### 2. Ziele und Vorteile der Erfindung

Ziel der Erfindung ist die Schaffung eines betriebssicheren elektrohydraulischen Antriebs, der einen kompakten Aufbau besitzt, innerhalb eines großen Temperaturbereichs arbeitet und gute dynamische Eigenschaften aufweist.Ein elektrohydraulischer Antrieb mit den in Patentanspruch 1 angegebenen Merkmalen besitzt diese Eigenschaften.

Der mit der Erfindung erzielbare Vorteil besteht insbesondere darin, daß auch eine vergleichsweise große Dezentrierung eines der mehrfach geführten Teile die Funktionsfähigkeit des Antriebs nicht beeinträchtigt. Der Antrieb läßt sich daher mit deutlich weniger Aufwand fertigen und kostengünstiger herstellen.

### 3. Zeichnungen

Die Erfindung wird im folgenden anhand der Zeichnungen erläutert. Hierbei zeigt:
- Figur 1: einen elektrohydraulischen Antrieb für ein Kraftstoff-Einspritzventil im Schnitt;
- Figur 2: einen aus zwei Teilen bestehenden Hubkolben der Kraft-Wegübersetzung des Antriebs im Schnitt

### 4. Beschreibung eines Ausführungsbeispiels

### 4.1 Aufbau und Funktionsweise des elektrohydraulischen Antriebs

Die Figur 1 zeigt im wesentlichen nur die den erfindungsgemäßen Antrieb betreffenden Komponenten eines schnellen Kraftstoff-Einspritzventils, wie es beispielsweise aus DE4306073C bekannt oder in der DE4406522C, die vor dem Anmeldedatum, aber nach dem Prioritätsdatum der vorliegenden Anmeldung veröffentlicht worden ist, näher beschrieben ist. Als Antriebselement enthält das Einspritzventil einen auf einen hydraulischen Hubtransformator DK/HK wirkenden elektromechanischen Aktor P, den man über eine druckdichte Gehäusedurchführung LD mit den erforderlichen Betriebsspannungen versorgt. Als elektromechanischer Aktor P kommt insbesondere ein piezoelektrischer Multilayerstack in Betracht, der auch bei moderaten Betriebsspannungen noch vergleichsweise große Primärhübe erzeugt (relative Längenänderungen Δl/l ≈ 1 x 10⁻³; Antriebskraft F = 10² bis 10⁵ N).

Bedingt durch die große mechanische Steifigkeit des piezoelektrischen Sinterkörpers liegt dessen elektromechanische Resonanz im Bereich von etwa 10 bis 1000 kHz, so daß sich Ansprechzeiten von etwa 0,001 bis 0,1 ms prinzipiell erzielen lassen. Die in der Praxis realisierten Ansprechzeiten sind allerdings größer und hängen unter anderem von der elektrischen Ansteuerung und Beschaltung des Piezostacks sowie von der Größe der vom Aktor P angetriebenen Massen ab. Da die elektrische Kapazität des Piezostacks typischerweise im Bereich von etwa C_{P} = 1 bis 100 µF liegt und der Innenwiderstand der dem Aktor zugeordneten Spannungsquelle etwa Rᵢ = 1 Ω beträgt, ergeben sich für die durch τ = C_{P} x Rᵢ definierte Ladezeitkonstante Werte von etwa τ = 1 bis 100 µs. Die Ansprechzeiten des Piezoaktors P liegen also um 1 bis 2 Größenordnungen unter denen vergleichbarer elektromagnetischer Antriebe, was in Verbindung mit einem kompakten Ventilaufbau und kleinen bewegten Massen extrem kurze Ventilöffnungs- und -schließzeiten ermöglicht.

Um die Einspritzung des Kraftstoffs in den Verbrennungsraum des Motors einzuleiten, wird der Aktor P angesteuert und dadurch in axialer Richtung elongiert. Die Längenänderung Δl des Aktors P hat eine entsprechende Verschiebung des in einer zylindrischen Bohrung des Gehäuses VG spielpassend gelagerten Druckkolbens DK nach oben zur Folge, so daß sich in der mit Hydrauliköl gefüllten Kammer KA1 ein Überdruck p₁, in den ebenfalls mit Hydrauliköl gefüllten und durch eine Druckkolbenbohrung B1 strömungstechnisch miteinander verbundenen Kammern KA2 und KA3 ein Unterdruck p_{2/3} < p₁ aufbaut. Sobald die der Druckdifferenz Δp = p₁ - p_{2/3} proportionalen hydraulischen Kräfte einen von der Steifigkeit und Vorspannung der in der Kammer KA2 angeordneten Spiralfeder SF abhängigen Wert überschreiten, bewegt sich der topfförmige Hubkolben HK in der zylindrischen Druckkolbenbohrung ZY nach unten, hebt damit die mit ihm verbundene Ventilnadel VN vom Dichtsitz ab und der Einspritzvorgang beginnt.

Beendet wird die Kraftstoffeinspritzung durch die elektrische Entladung des Piezoaktors P. Infolge der damit einhergehenden Kontraktion des Aktors P bewegt sich der Druckkolben DK unter dem Zwang der von einer starken Tellerfeder TF ausgeübten Rückstellkraft wieder in seine Ausgangslage nach unten. Unterstützt durch die Spiralfeder SF und die zwischen den Kammern KA1 und KA2/KA3 bestehende Druckdifferenz führt der Hubkolben HK eine gegenläufige Bewegung nach oben aus, so daß sich die gedichtet aus dem Gehäuse VG geführte Ventilnadel VN auf den Dichtsitz absenkt und die Einspritzöffnung verschließt.

Die transiente Arbeitsweise des Antriebs macht es erforderlich, den Piezoaktor P mechanisch vorzuspannen. Die dazu notwendige Kraft erzeugt die in der Kammer KA1 angeordnete Tellerfeder TF, die auch die Rückführung des Druckkolbens DK in seine Ruhelage unterstützt. Strömungskanäle SK in der Kammerdecke sorgen für einen ungehinderten Zu- und Abfluß des Hydrauliköls in das von der Tellerfeder TF und dem Ventilgehäuse VG eingeschlossene Volumen.

### 4.2 Das Ausgleichselement

Um die geforderte Axialsymmetrie des Systems Primärantrieb-Kraft-/Wegübersetzung trotz fertigungsbedingter Toleranzen zu gewährleisten, ist zwischen dem Piezoaktor P und dem Hubtransformator ein sich in einer kegelstumpfförmigen Vertiefung WL des Druckkolbens DK abstützendens Ausgleichselement AE angeordnet. Das die Form einer Kugelschicht aufweisende Ausgleichselement AE besteht vorzugsweise aus Edelstahl oder einem Chrom-Nickelstahl. Aufgrund seiner polierten Oberflächen kann das Ausgleichselement AE während des Zusammenbaus der Hydraulik auf der Piezokeramik frei gleiten und somit eine nicht konzentrische Ausrichtung von Aktor P und Druckkolben DK kompensieren. Die freie Drehbarkeit des Ausgleichselements AE innerhalb des kegelförmigen Widerlagers WL stellt außerdem sicher, daß der obere Teil des drehgesichert am Gehäuseboden befestigten Piezoaktors P immer ganzflächig am Druckkolben DK anliegt. Für den kraftschlüssigen Kontakt der Teile zueinander sorgt die den Piezoaktor P mechanisch vorspannende Tellerfeder TF.

### 4.3 Die hydraulische Kraft-Wegübersetzung

Die vom Aktor P angetriebene Kraft-/Wegübersetzung besteht aus zwei gekoppelten hydraulischen Transformatoren, wobei das Übersetzungsverhältnis η₁ des oberen Hubtransformators durch${\text{η}}_{\text{1}} \text{: = AD1/AH1}$
AD1: Fläche der Druckkolbenoberseite
AH1: Fläche der Hubkolbenoberseite
das Übersetzungsverhältnis η₂ des unteren Hubtransformators durch${\text{η}}_{\text{2}} \text{: = AD2/AH2}$
AD2: Aktorseitige Druckkolbenfläche
AH2: Aktorseitige Hubkolbenfläche
gegeben ist. Gleichung (2) gilt allerdings nur unter der Voraussetzung, daß der in der Hydraulikkammer KA3 angeordnete Aktor P im elongierten und entladenen Zustand dasselbe Volumen aufweist. Wie der verwendete Piezostack P zeigen auch elektrostriktive und magnetostriktive Aktoren in guter Näherung ein solches Verhalten.

Falls der Aktor P eine der Längenänderung Δl proportionale Volumenänderung ΔV erfährt, kann man ihm die effektiv wirksame Aktorfläche AP:= ΔV/Δl zuordnen. In diesem Fall ist das Übersetzungsverhältnis η₂' des unteren Hubtransformators durch${\text{η}}_{\text{2}} \text{': = (AD2-AP)/AH2}$ gegeben.

Im Idealfall sollten oberes und unteres Hubübersetzungsverhältnis identisch sein (η₁ = η₂ = η), was sich durch eine entsprechende Auslegung der druckwirksamen Stirnflächen der beiden Kolben DK, HK ohne weiteres erreichen läßt. So ist der Druckkolben DK der in Figur 1 dargestellten Kraft-/Wegübersetzung stufig ausgeführt (AD1 < AD2), um der durch die Ventilnadel hervorgerufenen Ungleichheit der druckwirksamen Hubkolbenflächen AH1 < AH2 Rechnung zu tragen.

Die hydraulische Kopplung der beiden Hubtransformatoren hat zur Folge, daß sich bei jeder Längenänderung des Aktors P komplementäre Drücke in den Kammern KA1 und KA2/KA3 aufbauen, wobei eine Verschiebung des Druckkolbens DK um Δl eine entsprechend dem hydraulischen Übersetzungsverhältnis η >> 1 vergrößerte gegenläufige Verschiebung des Hubkolbens HK in der Druckkolbenbohrung ZY hervorruft.

Um eine weitgehende Temperaturunabhängigkeit des Antriebs zu gewährleisten, sind die Hydraulikkammern KA1, KA2, KA3 sowohl untereinander als auch über die zwischen den Kolben DK, HK und den entsprechenden Zylinderbohrungen vorhandenen Kapillarspalte KS mit einem unter Überdruck stehenden Ausgleichsvolumen AV verbunden. Temperaturbedingte Volumenänderungen des Hydrauliköls können daher weder zur Ausbildung statischer Druckdifferenzen zwischen den Kammern KA1 und KA2/KA3 (dies hätte undefinierte Stellungen des Hubkolbens HK zur Folge), noch zur Ausbildung undefinierter Druckzustände im gesamten System führen. Die über die Gehäusebohrung G1 bewerkstelligte Verbindung der Ringkammer RV mit dem Ausgleichsvolumen AV hat außerdem den Vorteil, daß keine die maximale Betätigungsfrequenz herabsetzende Kavitation im Hydrauliköl auftritt.

Durch Anpassung der Strömungswiderstände der Kapillarspalte an die Viskosität des verwendeten Hydrauliköls läßt sich sicherstellen, daß das Ventil im relevanten Arbeitstemperaturbereich mit der durch das Ansteuersignal vorgegebenen Frequenz und der gewünschten Dauer absperrt. Um einen großen Strömungswiderstand einzustellen, bietet sich beispielsweise an, die Bohrung G1 im Bereich der Druckkolbendichtfläche vorzusehen. Sie kann prinzipiell aber auch in die ringförmige Kammer RV münden (s. Figur 1) oder in jedem anderen Bereich des Ventilgehäuses VG angebracht sein, sofern Strömungswiderstände in Form von Blenden, Spalten, Drosseln, Verengungen usw. dafür sorgen, daß zwischen den verschiedenen Volumina bzw. Kammern nur vergleichsweise langsame Ausgleichsvorgänge stattfinden. Gegebenenfalls sind die Kammern soweit gegeneinander abzudichten, daß man die geforderten Absperrzeiten erreicht und die Temperaturunabhängigkeit des Antriebs weiterhin gewährleistet ist. Eine temperaturabhängige Steuerung der Spaltströmungen ist möglich, wenn man das Ventilgehäuse VG und die Einbauten (Druckkolben DK, Hubkolben HK) aus Materialien mit unterschiedlichen thermischen Volumen/Längenausdehnungskoeffizienten herstellt. Es kann damit erreicht werden, daß sich die Spaltbreiten mit zunehmender Temperatur verringern, was den Strömungswiderstand entsprechend erhöht. Temperaturgesteuerte Strömungswiderstände lassen sich selbstverständlich auch als diskrete Bauelemente fertigen und in die entsprechenden Bohrungen G3 oder Zuleitungen einbauen.

Der erfindungsgemäße Antrieb weist eine Reihe von Vorteilen auf. So erlaubt der Antrieb ein symmetrisches kavitationsfreies Schalten mit sehr kurzen Schaltzeiten, äußerst geringen Totzeiten und hohen Betätigungsfrequenzen. Weiterhin zeichnet sich der Antrieb aufgrund seines vergleichsweise einfachen und kompakten Aufbaus und des großen Arbeitstemperaturbereichs durch eine hohe Betriebszuverlässigkeit aus.

Hierzu trägt auch der Umstand bei, daß der Aktor P hermetisch gekapselt in einer der Hydraulikkammern KA3 angeordnet ist. Eine gute Ableitung der erzeugten Wärme und ein optimaler Schutz gegen Umwelteinflüsse sind daher gewährleistet. Der Antrieb ist auch weitgehend abgeschlossen, da man die elektrischen Anschlüsse L des Aktors P durch ein druckdichtes, elektrisch isolierendes Element LD nach außen führt.

Der Hubkolben der in Figur 2 dargestellten Kraft-/Wegübersetzung besteht aus zwei Teilen HK1, HK2, wobei der topfartig ausgebildete, ventilnadelseitig offene und auf der Feder SF aufliegende äußere Teil HK1 mit enger Toleranz in der Druckkolbenbohrung ZY geführt ist. Hierin stützt sich der ebenfalls topfförmige und aktorseitig offene innere Hubkolbenteil HK2 ab. Eine Schraube S verbindet den quer zur Hubrichtung verschiebbaren inneren Teil HK2 mit der Ventilnadel VN. Beide Teile können auch verlötet oder verschweißt sein.

Die horizontale Verschiebbarkeit des inneren gegenüber dem in der Bohrung ZY geführten äußeren Hubkolbenteil gewährleistet, daß eine im System Druckkolben/Hubkolben vorhandene Exzentrizität weitgehend ausgeglichen wird. Im nicht angesteuerten Zustand sorgt die in der Kammer KA2 angeordnete Feder SF für einen kraftschlüssigen Kontakt der beiden Hubkolbenteile HK1/2, wobei sich die Ventilnadel VN auf dem Ventilsitz abstützt. Auch bei einer Auslenkung des Druckkolbens DK bleibt der kraftschlüssige Kontakt erhalten, da das Hydrauliköl auf den inneren Teil HK2 eine größere Kraft ausübt als auf die dem äußeren Teil HK1 zugeordnete Ringfläche A1 (A₂ > A₁). Die beiden mit AS bezeichneten Anschläge begrenzen die Auslenkung des äußeren Hubkolbenteils AK2 nach unten. Eine am Boden des äußeren Hubkolbenteils HK1 vorhandene Drossel DR ermöglicht den Flüssigkeitsaustausch zwischen den beiden Kammern KA2/KA4 (Kompensation von Temperatureffekten; s. Abschnitt 4.2).

## Patentansprüche

1. Elektrohydraulischer Antrieb mit den folgenden Merkmalen:
- In einem mit einem Hydraulikmedium gefüllten Gehäuse (VG) sind ein Aktor (P) und ein Hubtransformator (DK, HK) angeordnet, wobei sich die Länge des Aktors (P) steuerbar ändern läßt;
- der Hubtransformator enthält einen in einer Gehäusebohrung axialverschiebbar angeordneten ersten Kolben (DK) und einen auf ein Federelement (SF) und ein Stellelement (VN) wirkenden zweiten Kolben (HK);
- der vom Aktor (P) angetriebene erste Kolben (DK) besitzt eine axiale Bohrung (ZY), in der sich der zweite Kolben (HK) gegenläufig zum ersten Kolben (DK) bewegt,
**gekennzeichnet durch**
ein zwischen dem Aktor (P) und dem Hubtransformator (DK, HK) angeordnetes Ausgleichselement (AE), wobei das Ausgleichselement (AE) die Form einer Kugelschicht besitzt, sich in einer aktorseitigen Vertiefung (WL) des ersten Kolbens (DK) abstützt und auf dem Aktor (P) frei gleiten kann.

2. Elektrohydraulischer Antrieb nach Anspruch 1,
**gekennzeichnet durch**
eine sich in Richtung des zweiten Kolbens (HK) verjüngende Vertiefung (WL).

3. Elektrohydraulischer Antrieb nach Anspruch 1 oder 2,
**gekennzeichnet durch**
eine kegelstumpfförmige Vertiefung (WL).

4. Elektrohydraulischer Antrieb nach einem der Ansprüche 1 bis 3,
**dadurch gekennzeichnet,**
daß die aktorseitige Vertiefung (WL) in die axiale Bohrung (ZY) des ersten Kolbens (DK) mündet.

5. Elektrohydraulischer Antrieb nach einem der Ansprüche 1 bis 4,
**dadurch gekennzeichnet,**
daß eine von dem zweiten Kolben (HK), der axialen Bohrung (ZY) und dem Ausgleichselement (AE) gebildete erste Hydraulikkammer (KA2) mit einer den Aktor (P) aufnehmenden zweiten Hydraulikkammer (KA3) strömungstechnisch verbunden ist.

6. Elektrohydraulischer Antrieb nach einem der Ansprüche 1 bis 5,
**dadurch gekennzeichnet,**
daß der erste Kolben (DK) stufig ausgeführt ist.

7. Elektrohydraulischer Antrieb nach Anspruch 5,
**dadurch gekennzeichnet,**
daß das Federelement (SF) in der ersten Hydraulikkammer (KA2) angeordnet ist.

8. Elektrohydraulischer Antrieb nach einem der Ansprüche 1 bis 7,
**dadurch gekennzeichnet,**
daß der zweite Kolben (HK) aus einem topfförmigen, in Richtung des Stellelements (VN) offenen ersten Teil (HK1) und einem topfförmigen, aktorseitig offenen zweiten Teil (HK2) besteht, wobei der auf das Stellelement (VN) wirkende zweite Teil (HK2) kraftschlüssig und quer zur Hubrichtung verschiebbar auf dem Boden des ersten Teils (HK1) angeordnet ist.

9. Elektrohydraulischer Antrieb nach Anspruch 8,
**dadurch gekennzeichnet,**
daß ein topfförmiges Ende des Stellelements (VN) den zweiten Teil (HK2) des zweiten Kolbens (HK) bildet.

10. Elektrohydraulischer Antrieb nach Anspruch 8 oder 9,
**dadurch gekennzeichnet,**
daß der zweite Teil (HK2) mit dem Stellelement (VN) verschraubt oder verlötet ist.

11. Elektrohydraulischer Antrieb nach einem der Ansprüche 8 bis 10,
**dadurch gekennzeichnet,**
daß der erste Teil (HK1) eine als Drossel wirkende Bohrung (DR) aufweist.

## Claims

1. Electrohydraulic drive having the following features:
- an actuator (P) and a lift transformer (DK, HK) are arranged in a housing (VG) filled with a hydraulic medium, it being possible for the length of the actuator (P) to vary in a controllable fashion;
- the lift transformer contains a first piston (DK), which is arranged in an axially displaceable fashion in a housing bore, and a second piston (HK), which acts on a spring element (SF) and a control element (VN);
- the first piston (DK), driven by the actuator (P), has an axial bore (ZY) in which the second piston (HK) moves in the opposite direction to the first piston (DK),
characterized by a balancing element (AE) arranged between the actuator (P) and the lift transformer (DK, HK), the balancing element (AE) having the form of a spherical segment, being supported in an actuator-side depression (WL) of the first piston (DK) and being capable of sliding freely on the actuator (P).

2. Electrohydraulic drive according to Claim 1, characterized by a depression (WL) tapering in the direction of the second piston (HK).

3. Electrohydraulic drive according to Claim 1 or 2, characterized by a frustoconical depression (WL).

4. Electrohydraulic drive according to one of Claims 1 to 3, characterized in that the actuator-side depression (WL) opens into the axial bore (ZY) of the first piston (DK).

5. Electrohydraulic drive according to one of Claims 1 to 4, characterized in that a first hydraulic chamber (KA2) which is formed by the second piston (HK), the axial bore (ZY) and the balancing element (AE) is connected in terms of fluid flow to a second hydraulic chamber (KA3), which accommodates the actuator (P).

6. Electrohydraulic drive according to one of Claims 1 to 5, characterized in that the first piston (DK) is of stepped design.

7. Electrohydraulic drive according to Claim 5, characterized in that the spring element (SF) is arranged in the first hydraulic chamber (KA2).

8. Electrohydraulic drive according to one of Claims 1 to 7, characterized in that the second piston (HK) comprises a pot-shaped first part (HK1) open in the direction of the control element (VN), and a pot-shaped second part (HK2) open on the actuator side, the second part (HK2), which acts on the control element (VN), being arranged in a force-closed fashion on the bottom of the first part (HK1) such that it can be displaced transverse to the direction of lift.

9. Electrohydraulic drive according to Claim 8, characterized in that a pot-shaped end of the control element (VN) forms the second part (HK2) of the second piston (HK).

10. Electrohydraulic drive according to Claim 8 or 9, characterized in that the second part (HK2) is screwed or soldered to the control element (VN).

11. Electrohydraulic drive according to one of Claims 8 to 10, characterized in that the first part (HK1) has a bore (DR) acting as a throttle.

## Revendications

1. Commande électro-hydraulique présentant les caractéristiques suivantes :
- un acteur (P) et un transformateur de course (DK, HK) sont situés dans un boîtier (VG) rempli d'un milieu hydraulique, la longueur de l'acteur (P) pouvant être modifiée par une commande;
- le transformateur de course comprend un premier piston (DK) situé de manière à pouvoir subir un déplacement axial dans un alésage du boîtier et un second piston (HK) agissant sur un élément de ressort (SF) et un élément de réglage (VN);
- le premier piston (DK), commandé par l'acteur (P), possède un alésage axial (ZY) dans lequel le second piston (HK) se déplace dans le sens contraire par rapport au premier piston (DK),
caractérisée par
un élément de compensation (AE) situé entre l'acteur (P) et le transformateur de course (DK, HK), l'élément de compensation (AE) ayant la forme d'un segment sphérique à deux bases, étant appuyé dans une cavité (WL) du premier piston (DK) située du côté de l'acteur et pouvant glisser librement sur l'acteur (P).

2. Commande électro-hydraulique selon la revendication 1, caractérisée par une cavité (WL) qui se rétrécit en direction du second piston (HK).

3. Commande électro-hydraulique selon l'une des revendications 1 ou 2, caractérisée par une cavité (WL) en forme de cône tronqué.

4. Commande électro-hydraulique selon l'une des revendications 1 à 3, caractérisée en ce que la cavité (WL) située du côté de l'acteur débouche dans l'alésage axial (ZY) du premier piston (DK).

5. Commande électro-hydraulique selon l'une des revendications 1 à 4, caractérisée en ce qu'une première chambre hydraulique (KA2) formée par le second piston (HK), l'alésage axial (ZY) et l'élément de compensation (AE) est reliée de manière à laisser passer des fluides à une seconde chambre hydraulique (KA3) dans laquelle est logé l'acteur (P).

6. Commande électro-hydraulique selon l'une des revendications 1 à 5, caractérisée en ce que le premier piston (DK) est exécuté en échelon.

7. Commande électro-hydraulique selon la revendication 5, caractérisée en ce que l'élément de ressort (SF) est situé dans la première chambre hydraulique (KA2).

8. Commande électro-hydraulique selon l'une des revendications 1 à 7, caractérisée en ce que le second piston (HK) est formé par une première partie (HK1) en forme de pot ouverte en direction de l'élément de réglage (VN) et une seconde partie (HK2) en forme de pot ouverte du côté de l'acteur, la seconde partie (HK2), qui agit sur l'élément de réglage (VN), étant située sur le fond de la première partie (HK1) avec lequel elle est en contact par friction et sur lequel elle peut subir un déplacement perpendiculaire par rapport à la direction de la course.

9. Commande électro-hydraulique selon la revendication 8, caractérisée en ce qu'une extrémité en forme de pot de l'élément de réglage (VN) forme la seconde partie (HK2) du second piston (HK).

10. Commande électro-hydraulique selon l'une des revendications 8 ou 9, caractérisée en ce que la seconde partie (HK2) est vissée ou brasée avec l'élément de réglage (VN).

11. Commande électro-hydraulique selon l'une des revendications 8 à 10, caractérisée en ce que la première partie (HK1) est pourvue d'un alésage (DR) agissant en tant qu'étranglement.
